# EUROPÄISCHE PATENTSCHRIFT

(11) **EP 0 740 318 B1**
(45) Veröffentlichungstag und Bekanntmachung des Hinweises auf die Patenterteilung: **26.05.1999**
(21) Anmeldenummer: 96106154.6
(22) Anmeldetag: 19.04.1996
(51) Int. Cl.: H01F 38/42, H01F 3/14

(54) **Hochspannungstransformator für einen Fernsehempfänger**
High voltage transformer for a television receiver
Transformateur à haute tension pour un récepteur de télévision

(30) Priorität: 28.04.1995 DE 19515226
(43) Veröffentlichungstag der Anmeldung: 30.10.1996
(73) Patentinhaber: DEUTSCHE THOMSON-BRANDT GMBH, 78048 Villingen-Schwenningen (DE)
(72) Erfinder: Goseberg, Walter, 30457 Hannover (DE)

(56) Entgegenhaltungen:
- EP-A- 0 039 485
- DE-A- 4 302 271
- GB-A- 2 009 518

## Beschreibung

Die Erfindung geht aus von einem Hochspannungstransformator gemäß dem Oberbegriff des Anspruchs 1. Ein derartiger Transformator ist bekannt durch die DE-OS 43 02 271.

Durch die Kippung der beiden Kernhälften gegeneinander entsteht zwischen den Stirnenden zusammenstoßender Kernschenkel ein keilförmiger Luftspalt, der die Magnetisierungskennlinie des Transformators vorteilhaft beeinflußt. Die beiden Schenkel stoßen dabei z.B. an der Außenkante des Kernes zusammen. Dabei ist die Anlagefläche punktförmig oder linienförmig und daher sehr klein. Durch diese geringe Fläche ergibt sich ein hoher Anlagedruck. Durch toleranzbedingte Abweichungen in der geometrischen Lage der beiden Kernschenkel zueinander und in den Abmessungen der Kernschenkel kann es daher vorkommen, daß die Außenkanten der beiden Kernschenkel!genau übereinstimmen und dann die Gefahr des Ausbrechens einer Kante an der Außenseite eines Kernschenkels besonders groß ist.

Aus der EP-A-0 039 485 ist ein Hochspannungstransformator mit Wicklungen und zwei Kernhälften bekannt, die an einer Stoßstelle einen Luftspalt, insbesondere mit keilförmigen Querschnitt, aufweisen. Der Luftspalt ist z. B. durch Abschrägung eines der beiden Kernteile realisiert. Die beiden Kernhälften sind nicht gegeneinander gekippt, sondern die Enden der beiden Kernhälften liegen an einer Seite plan aufeinander auf. Durch diese Maßnahme wird der Innenwiderstand der Hochspannungsquelle verringert.

Der Erfindung liegt die Aufgabe zugrunde, den Kern so abzuwandeln, daß auch bei Toleranzen eine einwandfreie Auflage der beiden Kernschenkel erfolgt und die Gefahr eines Ausbrechens von Kernteilen verringert wird.

Diese Aufgabe wird durch die im Anspruch 1 angegebene Erfindung gelöst. Vorteilhafte Weiterbildungen der Erfindung sind in den Unteransprüchen angegeben.

Gemäß der Erfindung ist somit das Ende eines Kernschenkels an der Außenseite so abgeschrägt oder abgerundet, daß der Anlagebereich zwischen den Kernschenkeln von den Außenkanten der Kernschenkel entfernt ist. Durch diese Ausbildung eines Kernschenkels ergeben sich im wesentlichen zwei Vorteile.

Durch die Abschrägung oder Abrundung wird der Anlagebereich, in dem die beiden Stirnenden der beiden Schenkel zusammenstoßen, von der Außenkante der Kernschenkel in Richtung zur Mitte der Kernschenkel verlegt. Wenn jetzt Toleranzen in der Lage dieses Bereiches auftreten, so besteht nicht mehr die Gefahr, daß der Anlagebereich mit den Kanten der Kernschenkel übereinstimmt. Der Anlagebereich, der insbesondere punktförmig oder linienförmig ist, liegt somit mit Sicherheit für einen Kern immer in einem Bereich des Stirnendes des Kernschenkels, der von der Kante weit genug entfernt ist. Für diesen Kern ist die Bruchgefahr also beseitigt. Für die andere Kernhälfte gilt folgendes:

Bei der bekannten Lösung bildet die Kante des eines Kernschenkels, mit der dieser auf dem Stirnende des anderen Kernschenkels aufliegt, ein Winkel von 90° und ist somit relativ scharf. Bei der erfindungsgemäßen Abschrägung oder Abrundnung bildet indessen die Kante am Ende des einen Kernschenkels, die mit dem Stirnende des anderen Kernschenkels zusammenstößt, einen erhöhten Winkel in der Größenordnung von 130 - 150° und ist daher weniger scharf, wodurch die Gefahr einer Beschädigung dieses Kernschenkels verringert wird. Die Erfindung ist bei Kernschenkeln mit rundem und mit rechteckigem Querschnitt anwendbar.

Vorzugsweise ist das Ende des Kernschenkels mit einer Fase versehen. Eine solche Fase läßt sich beim Pressen des Kernes ohne nennenswerten Mehraufwand herstellen.

Die Fase bildet vorzugsweise mit dem Stirnende des Kernschenkels einen Winkel in der Größenordnung von 130° und erstreckt sich z.B. über etwa 10 % der Weite oder des Durchmessers des Kernschenkels.

Vorzugsweise ist der Kernschenkel an gegenüberliegenden Kanten symmetrisch in gleicher Weise abgeschrägt oder abgerundet. Dadurch können die Fertigung vereinfacht und insbesondere Spannungen beim Sintern des Kerns vermieden werden.

Die Erfindung wird im folgenden anhand der Zeichnung erläutert. Darin zeigen
- Fig. 1: einen Hochspannungstransformator für einen Fernsehempfänger mit einem erfindungsgemäß ausgebildeten Kern,
- Fig. 2: die zusammenstoßenden Kernschenkel in vergrößerter Darstellung und
- Fig. 3: eine bekannte Kernausbildung.

Fig. 1 zeigt einen Ferritkern 1 mit zwei U-förmigen Kernhälften 2, 3 deren parallele Schenkel 2a, 2b bzw. 3a, 3b jeweils zusammengesetzt sind. Dabei ergibt sich zwischen den Kernschenkeln 2a und 3a eine erste Stoßstelle und zwischen den Kernschenkeln 2b und 3b eine zweite Stoßstelle. Die beiden Kernhälften 2, 3 sind gegeneinander gekippt. Dadurch ergibt sich an der oberen Stoßstelle ein keilförmiger Luftspalt 5, der die beschriebene Verbesserung der Magnetisierungskennlinie des Transformators und die Verringerung des Innenwiderstandes der Hochspannungsquelle bewirkt. Die Kernschenkel 2a und 3a tragen den Spulenkörper 8, der die Primärwicklung 9 und die als Kammerwicklung ausgebildete Hochspannungswicklung 10 trägt.

An der zweiten Stoßstelle zwischen den Kernschenkeln 2b und 3b ergibt sich ein größerer keilförmiger Luftspalt 6. In diesen Luftspalt ist ein getwisteter, unisolierter Kupferdraht eingelegt. Wie durch die Pfeile P angedeutet, werden die beiden Kernhälften 2, 3 nach Aufbringung des Spulenkörpers 8 zusammengedrückt, wodurch sich der getwistete Kupferdraht 7 verformt. Bei diesem Zusammendrücken wird gleichzeitig die Induktivität der Primärwicklung 9 gemessen, die sich beim Zusammendrücken der Kernhälften 2, 3 durch die Verringerung der Weite des Luftspalts 6 (und damit des magnetischen Widerstandes) erhöht. Wenn die gewünschte Induktivität erreicht ist, wird der Vorgang des Zusammendrücken beendet und der Kern durch Verkleben durch eine umgebende Klammer oder durch den Spulenkörper 8 selbst in dieser Lage arretiert. Wären die Stirnenden der Schenkel 2a und 3a gleich und rund, so ergäbe sich für die Berührungsstelle nur ein Punkt mit dem entsprechenden großen Druck und der Gefahr des Herausbrechens von Ferrit.

Das Stirnende des Kernschenkels 3a ist nunmehr mit einer Abschrägung in Form einer Fase 11 versehen, die mit dem übrigen Flächenbereich des Stirnendes des Kernschenkels 3a einen Winkel α von etwa 130° bildet. Durch diese Fase 11 verschiebt sich die Stoßstelle 4, die an sich an der oberen Kante der Kernschenkel 2a und 3a liegen würde, in Richtung der Mitte der Kernschenkel 2a, 3a. Die Stoßstelle 4 ist nunmehr so weit von der Kante der Kernschenkel 2a und 3a entfernt, daß die Kante am Stirnende des Kernschenkels 3a sehr viel bruchanfälliger auf der Stirnfläche des Kernschenkels 2a aufliegt.

Fig. 2 zeigt die Ausbildung der Kernschenkel 2a und 3a etwas vergrößert. Es ist ersichtlich, daß der Winkel α zwischen der Fase 11 und dem übrigen Stirnende des Kernschenkels 3a wesentlich größer ist als 90°, nämlich ungefähr 130 - 150°. Dieser erhöhte Winkel verringert die Gefahr einer Zerstörung des Kernes oder des Herausbrechens einzelner Kernteile. Die Fase 11 ist aus fertigungstechnischen Gründen symmetrisch auch an der anderen Kante des Kernschenkels 3a vorgesehen.

Fig. 3 zeigt eine bekannte Anordnung der gegeneinander gekippten Kernschenkel 2a, 3a. Dabei ergibt sich die gefährliche punkt- oder linienförmige Auflage 11 zwischen zwei scharfen Kanten, bei der die Gefahr eines Ausbrechens von Ferritteilen sehr groß ist.

## Patentansprüche

1. Hochspannungstransformator für einen Fernsehempfänger mit einem Kern (1) aus zwei derart gegeneinander gekippten Kernhälften (2, 3), daß die Enden von zwei Kernschenkeln (2a, 3a) einen keilförmigen Luftspalt (5) bilden und an der Außenseite in einem Anlagebereich (4) zusammenstoßen, **dadurch gekennzeichnet**, daß das Ende eines Kernschenkels (3a) an der Außenseite so abgeschrägt oder abgerundet ist, daß der Anlagebereich von der Außenkante des anderen Kernschenkels (2a) entfernt ist.

2. Transformator nach Anspruch 1, **dadurch gekennzeichnet**, daß das Ende des Kernschenkels (3a) mit einer Fase (11) versehen ist.

3. Transformator nach Anspruch 2, **dadurch gekennzeichnet**, daß die Fase (11) mit dem Stirnende des Kernschenkels (3a) einen Winkel in der Größenordnung von 130° bildet.

4. Transformator nach Anspruch 2, **dadurch gekennzeichnet**, daß die Fase (11) sich über etwa 10 % des Durchmessers des Kernschenkels (3a) erstreckt.

5. Transformator nach Anspruch 1, **dadurch gekennzeichnet**, daß der Kernschenkel (3a) an gegenüberliegenden Kanten symmetrisch in gleicher Weise abgeschrägt oder abgerundet ist.

6. Transformator nach Anspruch 1, **dadurch gekennzeichnet**, daß die Abschrägung oder Abrundung beim Herstellen des Kerns (1) angepreßt ist.

## Revendications

1. Transformateur à haute tension pour un récepteur de télévision avec un noyau (1) composé de deux moitiés de noyau (2, 3) inclinées l'une vers l'autre de telle sorte que les extrémités de deux branches de noyau (2a, 3a) forment un entrefer (5) en coin et sont en contact au niveau d'une surface d'appui (4) sur leurs bords extérieurs, **caractérisé en ce que** l'extrémité d'une branche de noyau (3a) est coupée en biseau ou arrondie de sorte que la surface d'appui est éloignée du bord extérieur de l'autre branche de noyau (2a).

2. Transformateur selon la revendication 1, **caractérisé en ce que** l'extrémité de la branche de noyau (3a) est coupée en biseau (11).

3. Transformateur selon la revendication 2, **caractérisé en ce que** le biseau (11) et l'extrémité de la branche de noyau (3a) forment un angle d'environ 130°.

4. Transformateur selon la revendication 2, **caractérisé en ce que** le biseau (11) représente environ 10 % du diamètre de la branche de noyau (3a).

5. Transformateur selon la revendication 1, **caractérisé en ce que** l'autre bord de la branche de noyau (3a) est coupé en biseau ou arrondi de façon identique et symétrique.

6. Transformateur selon la revendication 1, **caractérisé en ce que** la coupe en biseau ou l'arrondi est réalisé sous presse lors de la fabrication du noyau (1).

## Claims

1. High-voltage transformer for a television receiver having a core (1) made of two core halves (2, 3) which are tilted with respect to one another in such a manner that the ends of two core limbs (2a, 3a) form a wedge-shaped air gap (5) and abut on the outside in a contact region (4), characterized in that the end of one core limb (3a) is chamfered or rounded on the outside such that the contact region is away from the outer edge of the other core limb (2a).

2. Transformer according to claim 1, characterized in that the end of the core limb (3a) is provided with a bevel (11).

3. Transformer according to claim 2, characterized in that the bevel (11) forms an angle in the order of magnitude of 130° with the end of the core limb (3a).

4. Transformer according to claim 2, characterized in that the bevel (11) extends over approximately 10 % of the diameter of the core limb (3a).

5. Transformer according to claim 1, characterized in that the core limb (3a) is chamfered or rounded symmetrically in the same manner on opposite edges.

6. Transformer according to claim 1, characterized in that the chamfer or rounding is stamped on during production of the core (1).
